# EUROPÄISCHE PATENTSCHRIFT

(11) **EP 2 077 190 B1**
(45) Veröffentlichungstag und Bekanntmachung des Hinweises auf die Patenterteilung: **23.05.2012**
(21) Anmeldenummer: 09004025.4
(22) Anmeldetag: 21.03.2005
(51) Int. Cl.: B42D 15/00

(54) **Sicherheits- und/oder Wertdokument**
Safety document and/or document of value
Document de sécurité et/ou de valeur

(30) Priorität: 26.03.2004 DE 102004014778
(43) Veröffentlichungstag der Anmeldung: 08.07.2009
(62) Teilanmeldung aus: 05740715.7
(73) Patentinhaber: Leonhard Kurz Stiftung & Co. KG, 90763 Fürth (DE)
(72) Erfinder: Brehm, Ludwig, Dr., 91325 Adelsdorf (DE); Weber, Klaus, Dr., 90513 Zirndorf (DE)
(74) Vertreter: LOUIS, PÖHLAU, LOHRENTZ

(56) Entgegenhaltungen:
- WO-A-03/054297
- WO-A-03/068525
- DE-A1- 19 706 049
- FR-A- 2 767 091

## Beschreibung

Die Erfindung betrifft Sicherheits- und/oder Wertdokumente, beispielsweise Banknoten, Schecks, Aktien, Kreditkarten, Software-Zertifikate oder Ausweise, die einen Träger aus einem Papiermaterial mit einer oder mehreren fensterförmigen Durchbrechungen und einem vorzugsweise streifen- oder fadenförmigen Folienelement aufweisen.

Es besteht die Notwendigkeit, Sicherheits- und/oder Wertdokumente mit Sicherheitsmerkmalen auszustatten, die eine Fälschung dieser Dokumente erschweren und möglichst verhindern. Hierbei ist es bereits bekannt, Sicherheits- und/oder Wertdokumente mit transmissiven Sicherheitsmerkmalen auszustatten, die bei Durchlichtbetrachtung überprüfbar sind und eine besonders hohe Sicherheit gegen Nachahmung mittels eines Farbkopierers bieten.

Es wurde hierzu bereits vorgeschlagen, in Wertdokumente Sicherheitsfäden einzubringen, die bereichsweise oberflächlich freiliegend sind, um zusätzliche Sicherheitselemente auf dem Faden, z.B. Druckmuster, Beugungsstrukturen, etc., prüfen zu können. So beschreibt beispielsweise EP-A-0229645 die Herstellung eines Sicherheitspapiers mit einem eingelagerten Sicherheitselement in Form eines Fadens, bei dem zwei getrennte Papierlagen gebildet werden, die Bereiche geringerer Dicke oder Durchbrechungen aufweisen. Die beiden Papierlagen werden zusammengeführt und während des Zusammenführens wird das als Sicherheitselement dienende Band eingeführt. Dabei kann die Anordnung auch so gewählt werden, dass die Durchbrechungen der beiden Papierlagen deckungsgleich übereinander fallen, so dass das Sicherheitselement an der gleichen Stelle der Papierbahn auf beiden Seiten freigelegt ist. Hierdurch wird eine Betrachtung des Sicherheitselements auch im Durchlicht ermöglicht.

Dieser Ansatz hat jedoch den Nachteil, dass Sicherheitsfäden, nachdem sie in die Papierbahn eingearbeitet werden müssen, nur verhältnismäßig geringe Breite aufweisen dürfen, um den Zusammenhalt des Papiers an sich nicht zu stören. Dies ist insbesondere dann der Fall, wenn die Papierbahn auf beiden Seiten deckungsgleich freigelegt wird, um die Betrachtung eines Sicherheitselements im Durchlicht zu ermöglichen. Weiter ist es hier erforderlich, Sicherheitsfäden mit größerer Dicke einzusetzen, damit die Sicherheitsfäden trotz ihrer geringen Breite hinreichende Zugfestigkeit besitzen. Diese in einem relativ schmalen Bereich befindliche Verdickung führt zu einer schlechten Planlage der Bögen und damit zu Problemen bei der Weiterverarbeitung des Wertdokuments.

Weiter beschreibt DE-A-4334847 ein Wertdokument, bei dem fensterförmige Durchbrechungen nachträglich mittels eines Stanz- oder Schneidvorganges in dem Träger des Wertdokuments erzeugt werden. Diese Durchbrechungen werden sodann mittels einer die Durchbrechungen allseits überragenden und auf der Oberfläche des Trägers vollflächig befestigten, wenigstens bereichsweise transparenten Abdeckfolie verschlossen. Hierdurch ist es möglich, eine ein oder mehrere Sicherheitselemente aufweisende Abdeckfolie mit vergleichsweise großen Abmessungen zu verwenden, so dass im Vergleich zu den oben beschriebenen, bei der Papierherstellung erzeugten Fenstern, grössere Fenster realisierbar sind und die Dicke des Folienelements reduziert werden kann. Jedoch hat sich bei der praktischen Umsetzung dieser Vorgehensweise gezeigt, dass auch hier bei größeren Fenster-Breiten Probleme bei der Weiterverarbeitung der Sicherheits- und/oder Wertdokumente auftreten können.

Weiterhin offenbart die WO-03/054297-A ein Sicherheits- und/oder Wertdokument mit einem Träger aus einem Papiermaterial und einem insbesondere streifenförmigen Folienelement, das ein oder mehrere optische Sicherheitsmerkmale aufweist, wobei der Träger ein oder mehrere fensterförmige Durchbrechungen aufweist, die mittels des Folienelements, das die Durchbrechungen allseitig überragt, verschlossen sind.

Der Erfindung liegt nun die Aufgabe zugrunde, ein Sicherheits- und/oder Wertdokument vorzuschlagen, das für den Einsatz von im Durchlicht überprüfbaren Sicherheitselementen geeignet ist und problemlos weiterzuverarbeiten ist.

Diese Aufgabe wird durch ein Sicherheits- und/oder Wertdokument nach Anspruch 1 gelöst.

Die Erfindung richtet sich dabei insbesondere auf Folienelemente und/oder Versiegelungsschichten, die die beiden Seiten des Papierträgers nicht vollständig bedecken, so dass der Papierträger somit neben Temperatureinflüssen auch weiteren Umwelteinflüssen wie Feuchtigkeit ausgesetzt ist. Dabei bedeckt das Folienelement eine Seite des Papierträgers bevorzugt bis zu maximal 50% seiner Fläche, insbesondere bis zu maximal 20% seiner Fläche. Vorzugsweise wird das Folienelement in seiner Flächenausdehnung so ausgelegt, dass der Abstand zwischen dem Rand des auf dem Papierträger befestigten Folienelements und einem sich dazu in kürzestem Abstand befindlichen Rand der Durchbrechung maximal der Länge, Breite oder dem Durchmesser der jeweiligen Durchbrechung entspricht, vorzugsweise jedoch maximal 50 % der Länge, Breite oder des Durchmessers der jeweiligen Durchbrechung entspricht.

Der Erfindung liegt die Erkenntnis zugrunde, dass bei der Verschliessung der fensterförmigen Durchbrechungen des Papierträgers mittels des Folienelements, die spezifischen Materialeigenschaften des Papiermaterials, aus dem der Träger gefertigt ist, zu Problemen bei der Weiterbearbeitung des Sicherheits- und/oder Wertdokuments führen können. So ist das Dehnungsverhalten des Papiermaterials sowohl abhängig von der Feuchtigkeit, der Faserrichtung des Papiermaterials und der Temperatur. Da die Durchbrechungen des Trägers aus einem Papiermaterial mittels eines Folienelements verschlossen sind, dessen Ausdehnungsverhalten sich stark von dem des Papierträgers unterscheidet, können Einflüsse bei der Weiterverarbeitung, beispielsweise Feuchtigkeit oder Temperaturänderungen, das Ergebnis der Weiterverarbeitung stark verschlechtern. Auch der spätere Einsatz des fertiggestellten Sicherheits- und/oder Wertdokuments kann beeinträchtigt sein. Hier schafft die Erfindung Abhilfe: Durch die Versiegelungsschicht werden die Durchbrechungen rückseitig stabilisiert, so dass eine Weiterverarbeitung des Sicherheits- und/oder Wertdokuments mit den verfügbaren Technologien durchgeführt werden kann. Weitere Vorteile ergeben sich auch im späteren Gebrauch des Sicherheits- und/oder Wertdokuments, da auch dort Temperatur- und Feuchtigkeitseinflüsse geringe Einflüsse auf das Erscheinungsbild des Sicherheits- und/oder Wertdokument besitzen. Durch die Erfindung wird es ermöglicht, die Breite von für Durchlicht geeignete Sicherheitselemente in Verbindung mit den Vorzügen von Papier als Trägermaterial weiter zu erhöhen und so die Fälschungssicherheit von Sicherheits- und/oder Wertdokumenten weiter zu erhöhen.

Vorteilhafte Ausgestaltungen der Erfindung sind in den Unteransprüchen bezeichnet.

Gemäß eines bevorzugten Ausführungsbeispiels der Erfindung bedeckt die Versiegelungsschicht die Fläche des Folienelements zumindest zu 80 %. Durch eine derart vollflächige rückseitige Stabilisierung des Folienelements wird das Eindringen von Feuchtigkeit in den Papierträger weitgehend unterbunden, wodurch das Ausdehnungsverhalten des Papierträgers wesentlich beeinflusst wird. Weiter wird hierdurch ein mechanischer Ausgleich zu dem Folienelement geschaffen, wodurch das Entstehen von Aufwölbungen weiter erschwert wird.

Weitere Vorteile ergeben sich dann, wenn die Fläche der Versiegelungsschicht 100 bis 120 % der Fläche des Folienelements besitzt. Hierdurch ergeben sich zum einen Toleranzen für das passergenaue Aufbringen der Versiegelungsschicht und zum anderen wird eine ungünstige Beeinflussung des Verarbeitungs-Verhaltens durch eine zu große Versiegelungsschicht vermieden.

Es ist zweckmäßig, die Versiegelungsschicht transparent auszugestalten, so dass sie die graphische Ausgestaltung des Sicherheits- und/oder Wertdokuments nicht beeinflusst.

Die Fälschungssicherheit des Sicherheits- und/oder Wertdokuments kann weiter dadurch verbessert werden, dass die Versiegelungsschicht und/oder das Folienelement zumindest bereichsweise mit einem Aufdruck überdruckt wird. Dadurch werden Veränderungen an dem Folienelement oder an der Versiegelungsschicht, beispielsweise ein Entfernen des Folienelements, sofort sichtbar. Eine derartige Überdruckung, beispielsweise mittels Stahltiefdruck, führt zu einer starken Beeinflussung der Temperatur- und Feuchtigkeits-Bedingungen, denen das Sicherheits- und/oder Wertdokument ausgesetzt ist, so dass sich hier das Ergebnis durch den Einsatz der Erfindung stark verbessert.

Dabei wird unter dem Begriff "Dehnungskoeffizient" einerseits der thermische Längenausdehnungskoeffizient a (linearer Wärmeausdehnungskoeffizient) verstanden. Bei einer Temperaturänderung im Bereich der fensterförmigen Durchbrechung im Träger ändern sich die Längen des Folienelements und der Versiegelungsschicht abhängig vom jeweils zu deren Bildung verwendeten Material. Dehnt sich oder schrumpft somit bei einer Temperaturänderung das Folienelement stärker als die Versiegelungsschicht, führt dies zu einer unerwünschten Verwölbung im Bereich der fensterförmigen Durchbrechung.

Andererseits wird unter dem Begriff "Dehnungskoeffizient" weiterhin die Dehnbarkeit des Folienelements und der Versiegelungsschicht verstanden, die über den materialabhängigen Elastizitätsmodul E beziehungsweise dessen Kehrwert, der Dehnungsgröße 1/E, vorgegeben ist. Bei einer mechanischen Beanspruchung von Folienelement und Versiegelungsschicht im Bereich der fensterförmigen Durchbrechung, beispielsweise durch ein Falten, Knicken, Zerknüllen oder ähnlichem, werden die Materialien abhängig von ihrem Elastizitätsmodul verformt, wobei ein Überschreiten der Elastizitätsgrenze eines Materials zu einer bleibenden Verformung führt. Wird nun bei im wesentlichen gleichem Krafteintrag in das Folienelement und die Versiegelungsschicht beispielsweise die Elastizitätsgrenze des Folienelements früher überschritten als die Elastizitätsgrenze der Versiegelungsschicht, so wird das Folienelement plastisch verformt, während die lediglich elastisch verformte Versiegelungsschicht versucht, in ihren Ausgangszustand zurückzukehren. Dies führt zu unerwünschten, bleibenden Verwölbungen, die bei einer Anpassung des Elastizitätsmoduls des Folienelements an den Elastizitätsmodul der Versiegelungsschicht vermieden werden können.

Die Versiegelungsschicht wird mittels einer im Register gegenlaminierten Folie, vorzugsweise einer im Register gegenlaminierten Kalt- oder Heissprägefolie, ausgeführt. Die gegenlaminierte Folie besteht hierbei vorzugsweise aus einer Lackschicht und einer Kleberschicht, wobei die Dicke der Lackschicht aus den bereits weiter oben angegebenen Gründen bevorzugt in dem Bereich von etwa 2 bis 10 µm liegt. Weiter ist es auch möglich, als gegenlaminierte Folie eine Folie bestehend aus einer Kleberschicht und einem Folienkörper, beispielsweise einer PET-Folie einer Dicke von 12 bis 16 µm, zu verwenden.

Besonders bevorzugt ist es dabei, wenn die gegenlaminierte Folie einen Dehnungskoeffizienten besitzt, der in etwa dem Dehnungskoeffizienten des Folienelements entspricht. Wie bereits beschrieben, wird unter dem Dehnungskoeffizienten einerseits der Längenausdehnungskoeffizient und andererseits der Elastizitätsmodul verstanden.

Generell hat sich als vorteilhaft erwiesen, wenn die Versiegelungsschicht einen Dehnungskoeffzienten besitzt, der in etwa dem Dehnungskoeffizienten des Folienelements entspricht, insbesondere wobei der Dehnungskoeffizient einem Längenausdehnungskoeffizienten oder einen Elastizitätsmodul entspricht.

Dabei hat sich als vorteilhaft erwiesen, wenn die Versiegelungsschicht einen Längenausdehnungskoeffizienten besitzt, der um nicht mehr als 10%, vorzugsweise nicht mehr als 5%, von einem Längenausdehnungskoeffizienten des Folienelements abweicht. Bei einer Temperaturänderung erfährt somit die Versiegelungsschicht in etwa die gleiche Längenänderung wie das Folienelement, so dass keine oder im wesentlichen keine Verwölbung im Bereich der fensterförmigen Durchbrechung des Trägers auftritt. Dies erweist sich insbesondere beim Stapeln von beispielsweise Banknoten oder einer Weiterverarbeitung des Trägers in einem automatisierten Verfahren als besonders vorteilhaft, bei dem eine plane Oberfläche erforderlich ist, beispielsweise beim Bedrucken, Prägen oder ähnlichem.

Bevorzugt ist es weiterhin, wenn die Versiegelungsschicht einen Elastizitätsmodul aufweist, der um nicht mehr als 10%, vorzugsweise nicht mehr als 5%, von dem Elastizitätsmodul des Folienelements abweicht. Eine derartige Ausbildung von Folienelement und Versiegelungsschicht ermöglicht eine optimale Handhabung des fertiggestellten Sicherheits- oder Wertdokuments. Banknoten werden üblicherweise auch im Bereich der fensterförmigen Durchbrechungen mechanisch beansprucht, beispielsweise durch Falten. Dies kann bei einer mangelhaften Anpassung des Elastizitätsmoduls der Versiegelungsschicht an den Elastizitätsmodul des Folienelements zu bleibenden Verwölbungen führen, die einerseits eine optische Beeinträchtigung der Banknote zur Folge haben und andererseits in Geldautomaten zu technischen Störungen führen können.

Im Folgenden wird die Erfindung anhand von mehreren Ausführungsbeispielen unter Zuhilfenahme der beiliegenden Zeichnungen beispielhaft erläutert:
- Fig. 1: zeigt eine schematische Darstellung eines Wertdokuments.
- Fig. 2: zeigt eine Detailansicht eines Folienelements, das bei dem Wertdokument nach Fig. 1 Verwendung findet.
- Fig. 3: zeigt eine schematische Darstellung eines Schnittes durch ein Wertdokument.
- Fig. 4: zeigt eine schematische Darstellung eines Schnittes durch ein Wertdokument.

Das in Fig. 1 gezeigte Wertdokument stellt eine Banknote dar. Es ist jedoch auch möglich, dass dieses Wertdokument ein Scheck, ein Reisescheck, ein Aktien- oder Software-Zertifikat, ein Sicherheitsdokument, beispielsweise einen Ausweis oder dergleichen, darstellt.

Das Wertdokument nach Fig. 1 weist einen Träger 1 aus einem Papiermaterial auf. Bei dem Papiermaterial handelt es sich vorzugsweise um eine für Banknoten verwendete Papierqualität, die in bekannter Weise mit Wasserzeichen, speziellen Aufdrucken und sonstigen Sicherheitselementen versehen sein kann. Derartige weitere Sicherheitselemente bestehen beispielsweise aus einem Stahltiefdruck, aus einem Mikrodruck oder einem reflektiven Sicherheitsmerkmal, beispielsweise einem Hologramm oder einem Farbwechselelement.

Der Träger 1 aus einem Papiermaterial besitzt vorzugsweise eine Dicke von etwa 100 µm. Der Träger 1 ist normalerweise bei Herstellung des Wertdokuments Teil einer Papierbahn oder eines Papierbogens, aus dem nach Fertigstellung Wertdokumente gemäß Fig. 1 geschnitten werden.

Wie in Fig. 1 gezeigt, weist der Träger 1 mehrere fensterartige Durchbrechungen 31 bis 36 auf. Diese fensterartigen Durchbrechungen können in beliebiger Anordnung und Formgebung im Bereich eines Folienelements 2 angeordnet sein. Die Durchbrechungen 31 bis 36 werden hierbei vor Aufbringen des Folienelements 2 in dem Papierbogen mittels eines Stanz- oder Schneidvorganges erzeugt, vorzugsweise mittels üblicher Stanzverfahren, mittels Laser- oder Wasserstrahl-Schneidens. Vor Aufbringen des Folienelements 2 ist es aber auch möglich, in dem Bereich der Oberfläche 2, auf den das Folienelement 2 aufgebracht werden soll, mittels einer Präge- oder Stanzwalze eine Vertiefung auszuformen, in welche das Folienelement sodann eingelegt wird. Durch das Anbringen einer derartigen Vertiefung lässt sich die Dicke des Wertdokuments 1 reduzieren, es erfolgt eine Glättung des Papiermaterials und das spätere Ablösen des Folienelements wird erschwert.

Das Folienelement 2 hat vorzugsweise streifen- oder fadenförmige Form, vorzugsweise mit einer Streifenbreite im Bereich von 4 bis 30 mm. Vorzugsweise erstreckt sich das Folienelement 2 hierbei quer über die gesamte Breite oder Länge des Trägers 1, wodurch das Aufbringen des Folienelements 2 aus produktionstechnischer Sicht vereinfacht wird.

Der Aufbau des Folienelements 2 wird nun beispielhaft anhand von Fig. 2 erläutert:
Fig. 2 zeigt das Folienelement 2 mit einem transparenten Trägerfilm 21 und der Dekorlage 22.

Der Trägerfilm 21 besteht aus einer PET- oder BOPP-Folie einer Schichtdicke von 10 bis 50 µm. Die Funktion des Trägerfilms 21 besteht hierbei darin, für die notwendige Stabilität für die Überbrückung der Durchbrechungen 31 bis 36 zu sorgen, so dass die vorzugsweise zu wählende Dicke der Trägerfolie 21 im wesentlichen von der Breite der Durchbrechungen 31 bis 36 bestimmt wird. Bei geeigneter Wahl der Schichten der Dekorlage 22 und der Versiegelungsschicht 4 ist es hierbei jedoch auch möglich, dass der Verbund dieser Schichten bereits über die notwendige mechanische Stabilität verfügt, so dass auf den Trägerfilm 21 verzichtet werden kann.

Die Dekorlage 22 weist in dem in Fig. 2 gezeigten Ausführungsbeispiel eine Haftvermittlerschicht 23, eine erste Lackschicht 24, eine optische Trennschicht 25 und eine Klebeschicht 26 auf.

Die Haftvermittlerschicht 23 hat eine Stärke im Bereich von 0,2 bis 2 µm und wird auf den Trägerfilm 21 mittels eines Druckverfahrens aufgebracht. Unter Umständen kann auf die Haftvermittlerschicht 23 auch verzichtet werden, falls bereits eine ausreichende Haftung zwischen dem Trägerfilm 21 und der ersten Lackschicht 24 erreicht wird oder falls auf den Trägerfilm 21 verzichtet wird.

Bei der ersten Lackschicht 24 handelt es sich um eine Replizierlackschicht bestehend aus einem thermoplastischen oder vernetzten Polymer, in das mittels eines Replizierwerkzeuges unter Einwirkung von Hitze und Druck eine diffraktive Struktur 27 repliziert wird.

Beispielsweise kann als Lack für die erste Lackschicht 24 ein Lack folgender Zusammensetzung verwendet werden, der ganzflächig mit einem Flächengewicht von etwa 2,2 g/m² nach Trocknung aufgebracht wird:

| Zusammensetzung: | Gewichtsanteile: |
|---|---|
| hochmolekulares PMMA-Harz | 2000 |
| Silikonalkyd ölfrei | 300 |
| nichtionisches Netzmittel | 50 |
| Niedrigviskose Nitrocellulose | 750 |
| Methylethylketon | 4200 |
| Toluol | 2000 |
| Diacetonalkohol | 2500 |

Nach Trocknen des Lacks, beispielsweise in einem Trockenkanal bei einer Temperatur von 100 bis 120 °C, wird die diffraktive Struktur 27 mittels einer Prägematrize eingeprägt.

Anschließend wird die optische Trennschicht 25 auf die erste Lackschicht 24 aufgebracht. Bei der optischen Trennschicht 24 kann es sich hierbei um ein transparentes Material handeln, das sich in seinem Brechungsindex deutlich von dem Brechungsindex der Lackschicht 24 unterscheidet, so dass die diffraktive Struktur 27 ein transparentes Sicherheitsmerkmal bereitstellt. Weiter ist es möglich, als optische Trennschicht 25 eine Metallschicht vollflächig oder partiell auf die erste Lackschicht 24 aufzubringen.

Als Material für eine derartige Metallschicht kann beispielsweise Aluminium, Chrom, Gold oder Silber oder eine Legierung dieser Materialien, verwendet werden. Die Metallisierung wird hierbei vorzugsweise mittels Bedampfen oder Sputtern auf die erste Lackschicht 24 aufgebracht. Anstelle einer Metallisierung ist es auch möglich, eine HRI- oder LRI-Schicht (HRI = High Refraction Index; LRI = Low Refraction Index) vollflächig oder partiell auf die erste Lackschicht 24 aufzubringen.

Die HRI- oder LRI-Schicht besteht vorzugsweise aus einem geeigneten Dielektrikum, z.B. TiO₂ oder ZnS (für HRI) oder MgF₂ (für LRI).

Die diffraktive Struktur 27 generiert im Bereich der Durchbrechung 35 ein transmissives, beugungsoptisch wirkendes Sicherheitselement, beispielsweise ein Hologramm oder Kinegramm. Es ist hierbei auch möglich, anstelle des oben beschriebenen Sicherheitsmerkmals oder zusätzlich zu diesem Sicherheitsmerkmal in dem Bereich der Durchbrechung 35 ein oder mehrere der folgenden Sicherheitsmerkmale in der Dekorlage 22 zu implementieren:
Im Bereich der Durchbrechung 35 kann ein Dünnfilmschicht-System oder eine Farbschicht mit Dünnfilmschicht-Pigmenten oder einem cholesterischen Flüssigkristall-Material vorgesehen sein, die einen blickwinkelabhängigen Farbverschiebungseffekt generieren und so dem Betrachter als Sicherheitsmerkmal ein Farbwechselelement zur Verfügung stellen. Ein derartiges Dünnfilmschicht-System besteht beispielsweise aus einem Schichtverbund mit einer Absorptionsschicht, einer λ/2-Schicht als Distanzschicht und einer Schicht, deren Brechungsindex sich von dem Brechungsindex der Distanzschicht unterscheidet. Es ist jedoch auch möglich, ein derartiges Dünnfilmschicht-System aus einer Abfolge von hoch- und niedrigbrechenden Schichten aufzubauen, beispielsweise aus drei bis neun oder zwei bis zehn solcher Schichten. Je höher die Anzahl der Schichten ist, um so schärfer lässt sich die Wellenlänge für den Farbwechseleffekt einstellen. Beispiele üblicher Schichtdicken der einzelnen Schichten derartiger Dünnfilmschicht-Systeme und Beispiele von Materialien, die für die Schichten eines derartigen Dünnfilmschicht-Systems prinzipiell verwendbar sind, werden beispielsweise in WO 01/03945, Seite 5/ Zeile 30 bis Seite 8/ Zeile 5, offenbart.

Die Dekorlage 22 kann im Bereich der Durchbrechung 35 weiter eine Polarisationsschicht aufweisen, die beispielsweise aus einer Schicht von orientierten und vernetzten Flüssigkristall-Polymeren besteht. Hierdurch wird ein weiteres Sicherheitsmerkmal in dem Bereich der Durchbrechung 35 bereitgestellt.

Die Dekorlage 22 kann weiter ein oder mehrere Farbschichten aufweisen, die lumineszierende, insbesondere UV- oder IR-fluoreszierende Pigmente aufweisen, die beispielsweise in musterförmiger Form angeordnet sind und als weiteres Sicherheitsmerkmal dienen können.

Die Dekorlage 22 kann weiter ein oder mehrere Farbschichten mit einem Sicherheitsaufdruck, beispielsweise einer Mikroschrift, aufweisen oder ein oder mehrere musterförmig demetallisierte Schichten aufweisen, die ein weiteres Sicherheitsmerkmal in dem Bereich der Durchbrechung 35 bilden.

Es ist hierbei möglich, beliebige Kombinationen der oben beschriebenen Sicherheitsmerkmale in dem Bereich der Durchbrechung 35 in der Dekorlage 22 zu implementieren.

Die Kleberschicht 26 besitzt eine Dicke im Bereich von 5 bis 6 µm und besteht aus einem thermisch aktivierbaren Kleber. Beispielsweise ist für die Kleberschicht 26 ein Kleber mit folgender Zusammensetzung verwendbar:

| Zusammensetzung: | | Gewichtsanteile: |
|---|---|---|
| Toluol | | 2000 g |
| Aceton | | 2100 g |
| Hochmolekulares Ethylmethacrylat | TG 60 °C | 300 g |
| Methacrylatcopolymer | TG 40 - 80 °C | 700 g |
| Thermoplastisches Polyvinylacetat | TG 80 - 83 °C | 200 g |
| Ethanol | | 2100 g |
| Hochdisperse Kieselsäure | | 100 g |

Dieser Kleber wird beispielsweise mit einem Linienraster mit 60 Ucm und einem Auftragegewicht von 5-6 g/m² auf die darunter liegende Schicht der Dekorlage 22 aufgetragen.

Anhand der Figuren 3 und 4 werden nun weitere Ausführungsbeispiele der Erfindung erläutert, bei denen die Versiegelungsschicht 4 von einer gegenlaminierten Folie gebildet wird.

Fig. 3 zeigt den Träger 1, das Folienelement 2 mit dem Trägerfilm 21 und der Dekorlage 22, die Durchbrechung 35 und eine Versiegelungsschicht 5, die von einer gegenlaminierten Folie bestehend aus einem Trägerfilm 52 und einer Kleberschicht 51 besteht.

Der Träger 1 und das Folienelement 2 sind wie nach den Figuren 1 bis 2 beschrieben ausgeformt.

Die Kleberschicht 51 besteht aus einem durch Druck oder Hitze aktivierbaren Kleber oder auch aus einem UV-härtbaren Kleber. Beispielsweise wird die Kleberschicht 51 von dem für die Kleberschicht 26 des Folienelements 2 nach Fig. 2 verwendeten Kleber gebildet.

Die Folie 5 wird vorzugsweise nach Art einer Heiss- oder Kaltprägefolie vorgefertigt und sodann unter Einsatz von Druck und Hitze oder unter Einsatz von Druck und UV-Bestrahlung auf die dem Folienelement 2 gegenüberliegende Seite auflaminiert.

Bei dem Trägerfilm 5 handelt es sich um eine transparente PET- oder BOPP-Folie einer Schichtdicke im Bereich von 12 bis 16 µm.

Bei dem Ausführungsbeispiel nach Fig. 4 wird anstelle der Folie 5 eine Folie 6 auf die dem Folienelement gegenüberliegende Seite des Trägers 1 aufgebracht. Die Folie 6 besteht aus einer Kleberschicht 61 und einer Schutzlackschicht 62, die vorzugsweise eine Dicke im Bereich von 2 bis 12 µm besitzt. Die Folie 6 wird vorzugsweise als Teil einer Übertragungslage einer Kalt- oder Heissprägefolie auf den Träger 1 aufgebracht. Als Kleber für die Kleberschicht 61 können die für die Kleberschicht 26 des Folienelements 2 verwendeten Kleber eingesetzt werden.

Die Schutzlackschicht 62 ist transparent und kann etwa wie folgt zusammengesetzt sein:

| Zusammensetzung: | Gewichtsanteile: |
|---|---|
| Methylethylketon | 300 |
| Ethylacetat | 170 |
| Cylohexanon | 100 |
| Hydroxyfunktionelles Acrylat (60 % in Xylol/EPA, OH-Zahl 140) | 200 |
| Cellulosenitrat (niedrigviskos, 65 % in Alkohol) | 80 |
| Aromatisches Isocyanat (50 % in Ethylacetat, NCO-Gehalt 8 %) | 150 |

Auf den Trägerfilm 52 der Folie 5 oder auf der Schutzlackschicht 62 der Folie 6 ist weiter eine Haftvermittlerschicht aufgebracht, die ein späteres Überdrucken der Versiegelungsschicht erleichtert.

## Patentansprüche

1. Sicherheits- und/oder Wertdokument, insbesondere Banknote, mit einem Träger (1) aus einem Papiermaterial und einem insbesondere streifen- oder fadenförmigen Folienelement (2), das ein oder mehrere optische Sicherheitsmerkmale aufweist, wobei der Träger (1) ein oder mehrere fensterförmige Durchbrechungen (31, 32, 33, 34, 35, 36) aufweist, die mittels des Folienelements (2), das die Durchbrechungen (31 bis 36) allseitig überragt, verschlossen sind,
**dadurch gekennzeichnet ,**
**dass** auf die dem Folienelement (2) gegenüberliegende Seite des Trägers (1) aus einem Papiermaterial eine die Fläche des Folienelements zumindest im Bereich der Durchbrechungen (31 bis 36) bedeckende Versiegelungsschicht (5, 6) aufgebracht ist, wobei die Versiegelungsschicht (5, 6) aus einer im Register gegenlaminierten Folie (5,6) besteht, wobei auf einem Trägerfilm (52) der Folie (5) oder auf einer Schutzlackschicht (62) der Folie (6) eine Haftvermittlungsschicht aufgebracht ist, die ein späteres Überdrucken der Versiegelungsschicht (5, 6) erleichert.

2. Sicherheits- und/oder Wertdokument nach Anspruch 1,
**dadurch gekennzeichnet ,**
**dass** die Versiegelungsschicht (5, 6) die Fläche des Folienelements (2) zumindest zu 80 % bedeckt.

3. Sicherheits- und/oder Wertdokument nach einem der vorhergehenden Ansprüche,
**dadurch gekennzeichnet,**
**dass** die Fläche der Versiegelungsschicht (5, 6) 100 bis 120 % der Fläche des Folienelements (2) besitzt.

4. Sicherheits- und/oder Wertdokument nach einem der vorhergehenden Ansprüche,
**dadurch gekennzeichnet ,**
**dass** die Versiegelungsschicht (5, 6) transparent ist.

5. Sicherheits- und/oder Wertdokument nach einem der vorhergehenden Ansprüche,
**dadurch gekennzeichnet ,**
**dass** die Versiegelungsschicht (5, 6) und/oder das Folienelement (2) zumindest bereichsweise mit einem Aufdruck überdruckt ist/sind.

6. Sicherheits- und/oder Wertdokument nach einem der vorhergehenden Ansprüche,
**dadurch gekennzeichnet ,**
**dass** die Versiegelungsschicht (5, 6) aus einer im Register gegenlaminierten Kalt- oder Heißprägefolie besteht.

7. Sicherheits- und/oder Wertdokument nach einem der Ansprüche 1 bis 6,
**dadurch gekennzeichnet,**
**dass** die gegenlaminierte Folie (6) eine Klebeschicht (61) und eine Lackschicht (62) aufweist.

8. Sicherheits- und/oder Wertdokument nach einem der Ansprüche 1 bis 6,
**dadurch gekennzeichnet ,**
**dass** die gegenlaminierte Folie (5) eine Klebeschicht (51) und einen Folienkörper (52), insbesondere bestehend aus einer PET-Folie einer Dicke von 12 bis 16 µm, aufweist.

9. Sicherheits- und/oder Wertdokument nach einem der vorhergehenden Ansprüche,
**dadurch gekennzeichnet,**
**dass** die gegenlaminierte Folie (5, 6) einen Dehnungskoeffizienten besitzt, der in etwa dem Dehnungskoeffizienten des Folienelements (2) entspricht.

10. Sicherheits- und/oder Wertdokument nach einem der vorhergehenden Ansprüche,
**dadurch gekennzeichnet,**
**dass** die Versiegelungsschicht (5, 6) einen Dehnungskoeffizienten besitzt, der in etwa dem Dehnungskoeffzienten des Folienelements (2) entspricht, insbesondere der Längenausdehnungskoeffizienten und/oder das Elastizitätsmodul des Folienelements (2) in etwa dem der Versiegelungsschicht (5, 6)
entspricht.

11. Sicherheits- und/oder Wertdokument nach Anspruch 10,
**dadurch gekennzeichnet,**
**dass** die Versiegelungsschicht (5, 6) einen Längenausdehnungskoeffizienten besitzt, der um nicht mehr als 10%, vorzugsweise nicht mehr als 5%, von einem Längenausdehnungskoeffzienten des Folienelements (2) abweicht.

12. Sicherheits- und/oder Wertdokument nach einem der Ansprüche 10 oder 11,
**dadurch gekennzeichnet,**
**dass** die Versiegelungsschicht (5, 6) einen Elastizitätsmodul aufweist, der um nicht mehr als 10%, vorzugsweise nicht mehr als 5%, von dem Elastizitätsmodul des Folienelements (2) abweicht.

## Claims

1. Safety and/or security document, particularly bank notes, with a carrier (1) made of paper material and particularly a strip-shaped or filamentous foil element (2) displaying one or more optical security features, wherein the carrier (1) displays one or more window-shaped breaks (31, 32, 33, 34, 35, 36) which are sealed on all sides by means of a foil element (2) overlapping the breaks (31 to 36) on all sides,
**characterised in that**
on the carrier (1) made of paper material, on the opposite side of the foil element (2), a covering seal layer (5,6) is attached to the surface of the foil element (2) at least in the area of the breaks (31 to 36) wherein the seal layer consists of a counter laminated foil (5,6) in the register, wherein an adhesive layer is attached to carrier film (52) of the foil (5) or a protective lacquer layer (62) of the foil (6). This facilitates printing over the covering seal layer (5,6) later on.

2. Safety and/or security document according to claim 1,
**characterised in that**
the covering seal layer (5,6) covers at least 80% of the surface of the foil element (2).

3. Safety and/or security document according to any one of the preceding claims,
**characterised in that**
the covering seal layer (5,6) covers 100 to 120% of the surface of the foil element (2).

4. Safety and/or security document according to any one of the preceding claims,
**characterised in that**
the covering seal layer (5,6) is transparent.

5. Safety and/or security document according to any one of the preceding claims,
**characterised in that**
the covering seal layer (5,6) and/or the foil element (2) is/are printed over in certain areas with at least one overprint.

6. Safety and/or security document according to any one of the preceding claims,
**characterised in that**
the covering seal layer (5,6) consists of a hot and cold foil counter laminated in the register.

7. Safety and/or security document according to any one of claims 1 to 6,
**characterised in that**
the counter laminated foil (6) features an adhesive layer (61) and a lacquer layer (62).

8. Safety and/or security document according to any one of claims 1 to 6,
**characterised in that**
the counter laminated foil (5) features an adhesive layer (51) and a foil body (52), particularly consisting of a PET film with a thickness of 12 to 16 µm.

9. Safety and/or security document according to any one of the preceding claims,
**characterised in that**
the counter laminated foil (5,6) has an expansion coefficient which roughly corresponds to the expansion coefficients of the foil elements (2).

10. Safety and/or security document according to any one of the preceding claims,
**characterised in that**
the covering seal layer (5,6) has an expansion coefficient which roughly corresponds to the expansion coefficients of the foil elements (2), in particular the linear expansion coefficients and/or the elasticity module of the foil element (2) roughly correspond to those of the covering seal layer (5,6).

11. Safety and/or security document according to claim 10
**characterised in that**
the covering seal layer (5,6) has a linear expansion coefficient that deviates by no more than 10%, preferably no more than 5%, from a linear expansion coefficient of the foil element (2).

12. Safety and/or security document according to one of claims 10 or 11
**characterised in that**
the covering seal layer (5,6) has an elasticity module that deviates by no more than 10%, preferably no more than 5%, from the elasticity module of the foil element (2).

## Revendications

1. Document de sécurité et/ou de valeur, en particulier billet de banque, avec un support (1) en un matériau de papier et un élément de film (2) en particulier en forme de bande ou de fil, qui présente une ou plusieurs caractéristiques de sécurité optiques, le support (1) présentant un ou plusieurs percements (31, 32, 33, 34, 35, 36) en forme de fenêtre qui sont fermés au moyen de l'élément de film (2) qui dépasse de tous côtés des percements (31 à 36),
**caractérisé en ce que**
une couche de scellement (5, 6) recouvrant la surface de l'élément de film au moins dans la zone des percements (31 à 36) est appliquée sur le côté opposé à l'élément de film (2) du support (1) en un matériau de papier, la couche de scellement (5, 6) se composant d'un film (5, 6) contrecollé dans le registre, une couche d'agent adhésif qui facilite une surimpression ultérieure de la couche de scellement (5, 6) étant appliquée sur un film support (52) du film (5) ou sur une couche de laque de protection (62) du film (6).

2. Document de sécurité et/ou de valeur selon la revendication 1,
**caractérisé en ce que**
la couche de scellement (5, 6) recouvre la surface de l'élément de film (2) au moins à 80 %.

3. Document de sécurité et/ou de valeur selon l'une quelconque des revendications précédentes,
**caractérisé en ce que**
la surface de la couche de scellement (5, 6) possède 100 à 120 % de la surface de l'élément de film (2).

4. Document de sécurité et/ou de valeur selon l'une quelconque des revendications précédentes,
**caractérisé en ce que**
la couche de scellement (5, 6) est transparente.

5. Document de sécurité et/ou de valeur selon l'une quelconque des revendications précédentes,
**caractérisé en ce que**
la couche de scellement (5, 6) et/ou l'élément de film (2) est/sont surimprimé(s) au moins par endroits par une impression.

6. Document de sécurité et/ou de valeur selon l'une quelconque des revendications précédentes,
**caractérisé en ce que**
la couche de scellement (5, 6) se compose d'un film estampé à froid ou à chaud contrecollé dans le registre.

7. Document de sécurité et/ou de valeur selon l'une quelconque des revendications 1 à 6,
**caractérisé en ce que**
le film (6) contrecollé présente une couche de colle (61) et une couche de laque (62).

8. Document de sécurité et/ou de valeur selon l'une quelconque des revendications 1 à 6,
**caractérisé en ce que**
le film (5) contrecollé présente une couche de colle (51) et un corps de film (52), se composant en particulier d'un film PET d'une épaisseur comprise entre 12 et 16 µm.

9. Document de sécurité et/ou de valeur selon l'une quelconque des revendications précédentes,
**caractérisé en ce que**
le film (5, 6) contrecollé possède un coefficient de dilation qui correspond à peu près au coefficient de dilation de l'élément de film (2).

10. Document de sécurité et/ou de valeur selon l'une quelconque des revendications précédentes,
**caractérisé en ce que**
la couche de scellement (5, 6) possède un coefficient de dilatation qui correspond à peu près au coefficient de dilatation de l'élément de film (2), en particulier au coefficient de dilation longitudinale et/ou le module d'élasticité de l'élément de film (2) correspond à peu près à celui de la couche de scellement (5,6).

11. Document de sécurité et/ou de valeur selon la revendication 10,
**caractérisé en ce que**
la couche de scellement (5, 6) possède un coefficient de dilatation longitudinale qui ne diverge pas plus de 10 %, de préférence pas plus de 5 % d'un coefficient de dilation longitudinale de l'élément de film (2).

12. Document de sécurité et/ou de valeur selon l'une quelconque des revendications 10 ou 11,
**caractérisé en ce que**
la couche de scellement (5, 6) présente un module d'élasticité qui ne diverge pas plus de 10 %, de préférence pas plus de 5 % du module d'élasticité de l'élément de film (2).
